# EUROPÄISCHE PATENTSCHRIFT

(11) **EP 0 788 848 B1**
(45) Veröffentlichungstag und Bekanntmachung des Hinweises auf die Patenterteilung: **27.12.2000**
(21) Anmeldenummer: 97101610.0
(22) Anmeldetag: 03.02.1997
(51) Int. Cl.: B21C 37/08, B21C 37/16, B21C 37/18, B21D 5/01

(54) **Verfahren zur Herstellung eines Rohrs mit Abschnitten unterschiedlicher Querschnittskonfiguration**
Method of manufacturing a tube with variable cross-section
Procédé pour la fabrication d'un tube à section transversale variable

(30) Priorität: 07.02.1996 DE 19604368
(43) Veröffentlichungstag der Anmeldung: 13.08.1997
(73) Patentinhaber: BENTELER AG, D-33104 Paderborn (DE)
(72) Erfinder: Streubel, Wolfgang, 32756 Detmold (DE); Klasfauseweh, Udo, 33334 Gütersloh (DE)
(74) Vertreter: Ksoll, Peter, Dr.-Ing.

(56) Entgegenhaltungen:
- DE-A- 3 802 445
- US-A- 3 648 008
- PATENT ABSTRACTS OF JAPAN vol. 9, no. 164 (M-395), 10.Juli 1985 & JP 60 037219 A (SHIN NIPPON SEITETSU KK), 26.Februar 1985,
- PATENT ABSTRACTS OF JAPAN vol. 16, no. 129 (M-1228), 2.April 1992 & JP 03 291115 A (SANGO:KK), 20.Dezember 1991,

## Beschreibung

Die Erfindung betrifft ein Verfahren zur Herstellung eines Rohrs mit Abschnitten unterschiedlicher Querschnittskonfiguration, wie z.B. aus der JP-A-3 291 115 bekannt ist.

Geschweißte Rohre werden aus Bandstahl oder Platinen zu Rohren geformt und anschließend entlang ihrer Stöße geschweißt. Dabei entstehen Hohlkörper mit rundem Querschnitt.

Häufig werden Rohre mit an den Enden vorliegenden Querschnittserweiterungen benötigt. Diese Aufweitungen werden durch mechanisches Aufweiten hergestellt, indem das Rohrende mit Hilfe eines Dorns durch Zug- und/oder Druckkräfte aufgeweitet wird. Die dabei erzielbaren Querschnittserweiterungen sind jedoch durch das Formänderungsvermögen des verwendeten Werkstoffs begrenzt. Dementsprechend können nur vergleichsweise geringe Geometrieänderungen vorgenommen werden. Auch tritt häufig durch das Aufweiten eine Verfestigung des Werkstoffgefüges im Aufweitungsbereich ein. Dies ist in vielen Fällen unerwünscht, da die Verfestigung das Formänderungsvermögen des Werkstoffs herabsetzt. Zur Beseitigung der Gefügeveränderung ist dann eine aufwendige Glühbehandlung notwendig, um eine für nachfolgende Bearbeitungsschritte hinreichende Duktilität der aufgeweiteten Rohrenden sicherzustellen.

Mehraufwand ist auch erforderlich, wenn die Rohre mit Haltern, Laschen oder ähnlichem ausgerüstet sein müssen. Derartige Anbauteile werden üblicherweise nach der Rohrfertigung schweißtechnisch am Rohr festgelegt. Damit ist nicht nur fertigungstechnischer Mehraufwand verbunden, sondern es kann auch infolge der Schweißung zu nachträglichen Gefügeveränderungen des Werkstoffs im Schweißbereich kommen.

Der Erfindung liegt ausgehend vom Stand der Technik die Aufgabe zugrunde, ein Verfahren zur Herstellung eines Rohrs mit Abschnitten unterschiedlicher Querschnittskonfiguration einfacher und ökonomischer zu gestalten, wobei insbesondere auch die Möglichkeiten in der Gestaltung der Rohrkonfiguration verbessert werden.

Diese Aufgabe wird erfindungsgemäß durch das im Anspruch 1 augegebenen Verfahren gelöst.

Zur Herstellung eines Rohrs mit Abschnitten unterschiedlicher Querschnittskonfiguration wird zunächst eine Platine bereitgestellt, welche über einen rechteckigen Basisbereich verfügt, an den mindestens ein Umformabschnitt einstückig angegliedert ist. Die Platine ist die längengetreue Abwicklung der äußeren Umfangsfläche des herzustellenden Rohrs einschließlich etwaiger über den Umfang des Rohrs als Laschen oder ähnlichem abstehender Flächen.

Im nächsten Schritt wird die Platine zu einem hohlzylindrischen Körper geformt. Dabei erfolgt eine rohrförmige Umformung des Basisbereichs und eine spiralförmige Umformung des Umformabschnitts. Die Längskanten des Basisbereichs liegen dann exakt aneinander an, während die Platine im Umformabschnitt aufgewickelt ist mit teilweise überlappenden Bereichen.

Dieser Umformvorgang kann wirtschaftlich und mit hoher Genauigkeit in einem Gesenk vorgenommen werden, wobei zunächst die Platine in einem ersten Teilschritt zu einem Halbkreisprofil und in einem weiteren Teilschritt in die hohlzylindrische Form gebracht wird.

Hieran schließt sich die Endformgebung des Rohrs an, bei der mittels geeigneter Wirkmedien auf den Umformabschnitt eingewirkt wird und so die endgültige Geometrie des Rohrs erreicht wird.

Bei der Endformgebung kann es sich um ein Aufweiten des Umformabschnitts handeln mit einem von innen angreifenden Wirkmedium, beispielsweise einem Dorn. Soll eine vom Umfang des Rohrs abstehende Lasche geformt werden, braucht der Umformabschnitt lediglich in die entsprechende Stellung gerichtet werden.

Im nachfolgenden Fügeprozeß werden die Stöße verbunden. Dies geschieht üblicherweise durch Verschweißen. Hierzu stehen unterschiedliche Verfahren zur Verfügung, wie das Laser-, Schutzgas-, Induktiv- oder Widerstandsschweißen.

Mit dem erfindungsgemäßen Verfahren erhält man ein Rohr mit Abschnitten unterschiedlicher Querschnittskonfiguration, wobei schädliche Verformungen oder Schwächungen des Rohrwerkstoffs im Bereich einer Querschnittsänderung vermieden werden bzw. nur in einem vertretbaren Umfang auftreten.

Nach den Merkmalen des Anspruchs 2 ist es auch möglich, zunächst die im Basisbereich liegenden Stoßkanten ganz oder teilweise zu fügen, bevor die Endformung vorgenommen wird. Dies kann bei einer komplizierteren geometrischen Konfiguration eines Rohrs zu einer Erleichterung der weiteren Fertigungsschritte führen.

Das erfindungsgemäße Verfahren ist besonders gut für die Herstellung eines Rohrs mit einer kegelstumpfförmigen Querschnittserweiterung an mindestens einem Ende geeignet, wie dies Anspruch 3 vorsieht.

Danach wird eine Platine verwendet mit einem rechteckigen Basisbereich, an den sich an einem Ende ein Umformabschnitt trapezförmiger Konfiguration anschließt. Entlang ihrer Längsebene ist die Platine symmetrisch ausgebildet. Die Platine ist die Abwicklung der Mantelfläche des herzustellenden Rohrs.

Nachdem die Platine zu einem rohrförmigen Hohlkörper umgeformt ist, wird die Endformgebung des Rohrs vorgenommen, indem der spiralartig aufgewickelte Umformabschnitt trompetenartig aufgeweitet wird. Zweckmäßig geschieht dies in einer geeigneten Matrize durch Aufdornen des Endbereichs, so daß sich dieser vollständig abwickelt und die endgültige Geometrie des abgesetzten Rohrs erreicht wird. Hieran schließt sich dann das Verschweißen der Stoßkanten an.

Mit dieser Vorgehensweise können nahezu beliebige Querschnittserweiterungen in den Endbereichen eines Rohrs erreicht werden. Das Formänderungsvermögen des verwendeten Werkstoffs begrenzt die Formgebung der Rohre erheblich weniger als bisher. Verfestigungen des Werkstoffs im Bereich der Aufweitungen werden minimiert. Demzufolge kann auch in der Regel auf eine thermische Nachbehandlung zur Egalisierung nachteiliger Werkstoffveränderungen verzichtet werden.

Eine vorteilhafte Weiterbildung des erfindungsgemäßen Verfahrens ist im Anspruch 4 zu sehen. Durch die Verwendung einer Platine, bei der sich an den trapezförmigen Umformabschnitt weitere trapezförmige und/oder rechteckige Umformabschnitte anschließen, ist eine breite Geometrievariation der Endbereiche eines Rohrs möglich.

Auf diese Weise können Rohre hergestellt werden, bei denen sich an den trompetenartig aufgeweiteten Bereich weitere zylindrische oder kegelstumpfförmige Abschnitte anschließen.

Um zu vermeiden, daß die Stoßkanten des Umformabschnitts beim Aufrollvorgang direkt aneinanderstoßen, kann dem Umformabschnitt ein rampenartiger Aufgleitbereich zugeordnet werden. Dieser ist insbesondere dann von Vorteil, wenn mehrere Umformabschnitte unterschiedlicher Geometrie aneinandergegliedert sind.

Ein Aufgleitbereich kann beispielsweise dadurch gebildet werden, daß am stirnseitigen Ende der Platine ein kurzer trapezförmiger Ansatz als Hilfsfläche vorgesehen wird. Diese Hilfsfläche sorgt dafür, daß aufgrund der anfangs punktförmigen Berührung ein problemloses Aufrollen der Platine möglich ist.

Möglich ist es aber auch, den Aufgleitbereich durch eine Umstellung an einer Stoßkante eines Umformabschnitts auszubilden.

Eine weitere vorteilhafte Maßnahme besteht nach Anspruch 6 darin, daß die Platine vor der Umformung durch eine gezielte walzende Verformung mit in Walzrichtung bereichsweise wechselnden Platinendicken versehen wird. Falls erforderlich, wird die gewalzte Platine bedarfsgerecht beschnitten, bevor sie der Weiterverarbeitung zugeführt wird. Die verwendungsspezifisch geformte Platine weist bewußt variierende Platinendicken auf, um entsprechend der späteren Verwendung des aus der Platine gefertigten Rohrs diversen Bereichen genau diejenigen Wanddicken zu vermitteln, die auf die jeweiligen Belastungen und damit auch die örtlich voneinander abweichenden Spannungsspitzen abgestimmt sind, denen diese Bereiche im praktischen Einsatz unterliegen.

Auf diese Weise kann ein Rohr hergestellt werden mit Abschnitten unterschiedlicher Querschnittskonfiguration und Abschnitten unterschiedlicher Wanddicke. Das bereichsweise wanddickenreduzierte Rohr ist besonders geeignet für die Herstellung von Bauteilen, die unter äußerer Belastung stehen, bei denen aber die auftretenden Spannungen aufgrund der Bauteilkonstruktion verteilt über das Bauteil in unterschiedlicher Höhe vorliegen. Dies ist insbesondere bei Komponenten von Kraftfahrzeugen häufig der Fall. Werden derartige Bauteile nach der Maximalbelastung ausgelegt, führt dies zwangsläufig zu einer Überdimensionierung in weniger belasteten Bereichen. Hieraus resultiert dann nicht nur ein höherer Materialeinsatz, sondern auch unnötiges Gewicht. Diese Nachteile werden nunmehr dadurch vermieden, daß die Rohre, die zur Herstellung der Bauteile dienen, entsprechend der späteren Belastung in einzelnen Bereichen der Bauteile unterschiedlich dimensioniert werden.

Grundsätzlich kann die Walzrichtung der jeweiligen Konfiguration des späteren Rohrs angepaßt werden. Dabei können die Ausgangsplatinen auch zweimal oder ggf. mehrfach in verschiedenen Richtungen partiell gewalzt werden. Dadurch kann die jeweilige Dicke entsprechend den Erfordernissen beliebig auch stufenweise variiert werden. Zweckmäßig erfolgt das Walzen in einem Zweiwalzengerüst. Durch Variation der Walzengeometrie im Walzeneinlauf kann die Symmetrie bezüglich der Mittelquerebene in gewissen Grenzen beeinflußt werden.

Die Erfindung ist nachfolgend anhand von in den Zeichnungen dargestellten Ausführungsbeispielen näher beschrieben. Es zeigen:
- Figur 1: in der Draufsicht den Ausschnitt einer Platine für ein endseitig erweitertes Rohr;
- Figur 2: einen vertikalen Querschnitt durch einen spiralförmig gerollten Umformabschnitt;
- Figur 3: einen vertikalen Querschnitt durch den rohrförmig gerollten Mittelabschnitt;
- Figur 4: in der Draufsicht den Endabschnitt eines Rohrs mit einem kegelstumpfförmigen Längenabschnitt, an den sich ein zylinderförmiger Längenabschnitt anschließt, sowie die Abwicklung des Endabschnitts;
- Figur 5: eine weitere Ausführungsform einer Platine;
- Figur 6: einen vertikalen Querschnitt durch einen Umformabschnitt mit einer Umstellung;
- Figur 7: den Endabschnitt eines mehrfach abgesetzten Rohrs;
- Figur 8: eine weitere Ausführungsform eines Rohrs in der Draufsicht;
- Figur 9: das Rohr gemäß Figur 8 in perspektivischer Darstellung;
- Figur 10: einen vertikalen Querschnitt durch das Rohr der Figur 8 vor der Endformgebung;
- Figur 11: den vertikalen Querschnitt durch das Rohr gemäß der Figur 8 nach der Endformgebung und
- Figur 12: in perspektivischer Darstellungsweise einen Ausschnitt aus einer Platine mit bereichsweise unterschiedlichen Platinendicken.

Die Figur 1 zeigt einen Ausschnitt aus einer Platine 1, die zur Herstellung eines endseitig erweiterten Rohrs dient. Die Platine 1 verfügt über einen rechteckigen Basisbereich 2, an den sich ein trapezförmig ausgebildeter Umformabschnitt 3 anschließt. Die Platine 1 ist zu ihrer Mittellängsachse MLA symmetrisch ausgebildet und stellt die längengetreue Abwicklung des herzustellenden Rohrs dar.

Umformtechnisch wird die Platine 1 zu einem hohlzylindrischen Körper geformt. Der Umformabschnitt 3 wird dabei spiralförmig aufgerollt, wie dies in Figur 2 dargestellt ist. Hier kommt es zu einer Überlappung des Umformabschnitts 3 in den Bereichen 4 und 5.

Aus der Figur 3 geht hervor, daß der Basisbereich 2 rohrförmig umgeformt ist. Die Längskanten 6 und 7 des Basisbereichs 2 liegen sich dann gegenüber.

Bei der Endformgebung wird der hohlzylindrische Körper in einer geeigneten Matrize fixiert und der Umformabschnitt 3 aufgedornt, wobei er in die endgültige kegelstumpfförmige Geometrie überführt wird. Durch den präzise auf die Rohrform angepaßten Platinenschnitt wird eine exakte Anlage der Längskanten 8 und 9 des Umformabschnitts 3 sowie der Längskanten 6, 7 des Basisbereichs 2 erreicht.

In einem nachfolgenden Verfahrensschritt wird das Rohr durch Verschweißen der Längskanten 6, 7 bzw. 8, 9 fertiggestellt.

In der Figur 4 ist der Endabschnitt eines Rohrs 10 dargestellt mit einem zylindrischen Mittelabschnitt 11, an den sich ein kegelstumpfförmiger Längenabschnitt 12 und ein zylinderförmiger Längenabschnitt 13 anschließt.

Zur Mittellängsachse MLA ist das Rohr 10 symmetrisch ausgebildet.

In gestrichelter Linienführung ist die Platine 14 dargestellt, die zur Herstellung des Rohrs 10 dient. Die Platine 14 ist die Abwicklung der Mantelfläche des Rohrs 10. Man erkennt den rechteckigen Basisbereich 11', an den sich ein trapezförmiger Umformabschnitt 15 und ein weiterer rechteckiger Umformabschnitt 16 anschließen. Durch den angepaßten Platinenschnitt wird eine exakte Anlage der Stöße 17, 17', 18, 18', 19, 19' am endgeformten Rohr 10 erreicht.

Aus der Figur 5 geht eine Platine 20 hervor mit einem rechteckigen Basisbereich 21 sowie einem trapezförmig ausgebildeten Umformabschnitt 22 und einem weiteren rechteckigen Umformabschnitt 23. Um zu vermeiden, daß die Stoßkanten 24, 25 des Umformabschnitts 23 beim Aufrollvorgang aneinanderstoßen, ist ein rampenartiger Aufgleitbereich 26 ausgebildet. Der Aufgleitbereich 26 wird durch einen kurzen trapezförmigen Ansatz 27 gebildet. Der Ansatz 27 fungiert als Hilfsfläche und sorgt dafür, daß aufgrund der anfangs punktförmigen Berührung der Aufrollvorgang der Platine 20 ohne Probleme erfolgen kann.

Eine andere Lösung zur Unterstützung des Aufrollvorgangs ist ist Figur 6 dargestellt. Hier wird ein Aufgleitbereich 28 durch eine Umstellung 29 an einer Stoßkante 30 eines Umformabschnitts 31 realisiert.

Mit dem erfindungsgemäßen Verfahren können Rohre mit Abschnitten unterschiedlicher Querschnittskonfiguration auf einfache und ökonomische Weise hergestellt werden. Die Anzahl von Absätzen kann je nach Anwendungsfall variieren. Aus der Figur 7 geht ein solches Rohr 32 mit Mehrfachabsätzen hervor. An den zylindrischen Mittelabschnitt 33 schließt sich ein Absatz 34, bestehend aus einem kegelstumpfförmigen Übergangsabschnitt 35 und einem zylindrischen Längenabschnitt 36, an. Ein weiterer Absatz 37 wird von dem kegelstumpfförmigen Längenabschnitt 38 und dem zylinderförmigen Längenabschnitt 39 gebildet.

In den Figuren 8 bis 11 ist ein Rohr 40 dargestellt mit einem vom Umfang 41 abstehenden Halter 42. Der Halter 42 ist im Mittelbereich 43 vom Rohr 40 angeordnet.

Bei der Herstellung wird wiederum von einer Platine ausgegangen mit einem rechteckigen Basisbereich, dem der Halter 42 als Umformabschnitt 44 angegliedert ist. Die Platine wird dann aufgerollt, so daß sich die in Figur 10 dargestellte Situation ergibt. Der Umformabschnitt 44 liegt dabei bereichsweise an der Mantelfläche 45 vom Rohr 40 an. Zur Endformgebung wird der Umformabschnitt 44 in geeigneter Weise in die gewünschte Stellung gebracht, so daß sich der Halter 42 ergibt.

Im Anschluß daran erfolgt das Verschweißen der Längskanten 46 und 47.

Die Figur 12 zeigt einen Ausschnitt einer Platine 48, bei der durch eine gezielte walzende Verformung Bereiche 49 bis 52 abgestreckt worden sind mit in Walzrichtung WR wechselnden Platinendicken s₁ bis s₄. In den Übergängen 53, 54, 55 gehen die Bereiche 49-52 stufenlos ineinander über. In der hier gewählten Darstellungsweise weist die Platine 48 auf der Unterseite 56 eine annähernd glatte Oberfläche 57 auf. Selbstverständlich kann die Platine 48 auch beidseitig abgestreckt sein.

Die Bereiche 50-52 sind Teil eines rechteckigen Basisbereichs 58 der Platine 48. Der Bereich 49 hat eine trapezförmige Konfiguration und bildet den Umformabschnitt 59, der sich einstückig an den Basisbereich 58 angliedert.

Aus der Platine 48 kann ein Rohr hergestellt werden mit Abschnitten unterschiedlicher Querschnittskonfiguration und Abschnitten unterschiedlicher Wanddicke s₁ bis s₄. Bei der verwendungsspezifisch verformten Platine 48 weisen die Bereiche 49-52 genau diejenigen Platinendicken s₁ bis s₄ auf, die auf die jeweiligen Belastungen und Spannungen abgestimmt sind, denen die Bereiche 49-52 in der praktischen Verwendung des aus der Platine 48 hergestellten Rohrs unterliegen.

### Bezugszeichenaufstellung

1 - Platine
2 - Basisbereich v. 1
3 - Umformabschnitt
4 - Bereich v. 3
5 - Bereich v. 3
6 - Längskante v. 2
7 - Längskante v. 2
8 - Längskante v. 3
9 - Längskante v. 3
10 - Rohr
11 - Mittelabschnitt v. 10
   11' - Basisbereich
12 - Längenabschnitt v. 10
13 - Längenabschnitt v. 10
14 - Platine
15 - Umformabschnitt
16 - Umformabschnitt
17 - Stoß
   17' - Stoß
18 - Stoß
   18' - Stoß
19 - Stoß
   19' - Stoß
20 - Platine
21 - Basisbereich
22 - Umformabschnitt
23 - Umformabschnitt
24 - Stoßkante
25 - Stoßkante
26 - Aufgleitbereich
27 - Ansatz
28 - Aufgleitbereich
29 - Umstellung
30 - Stoßkante
31 - Umformabschnitt
32 - Rohr
33 - Mittelabschnitt
34 - Absatz
35 - Übergangsabschnitt
36 - Längenabschnitt
37 - Absatz
38 - Längenabschnitt
39 - Längenabschnitt
40 - Rohr
41 - Umfang v. 40
42 - Halter
43 - Mittelbereich
44 - Umformabschnitt
45 - Mantelfläche v. 40
46 - Längskante
47 - Längskante
48 - Platine
49 - Bereich v. 48
50 - Bereich v. 48
51 - Bereich v. 48
52 - Bereich v. 48
53 - Übergang
54 - Übergang
55 - Übergang
56 - Unterseite v. 48
57 - Oberfläche v. 48
58 - Basisbereich
59 - Umformabschnitt

MLA- Mittellängsachse
s₁ - Platinendicke v. 49
s₂ - Platinendicke v. 50
s₃ - Platinendicke v. 51
s₄ - Platinendicke v. 52
WR - Walzrichtung

## Patentansprüche

1. Verfahren zur Herstellung eines Rohrs mit Abschnitten unterschiedlicher Querschnittskonfiguration, **gekennzeichnet durch** folgende Maßnahmen:
a) Bereitstellung einer Platine (1, 14, 20, 48) mit einem rechteckigen Basisbereich (2, 11', 21, 43), an den mindestens ein Umformabschnitt (3, 15, 44, 59) einstückig angegliedert ist,
b) rohrförmige Umformung des Basisbereichs (2, 11', 21, 43) und spiralförmige Umformung des Umformabschnitts (3, 15, 44, 59),
c) Endformgebung des Rohrs,
d) Fügen der Stoßkanten (6, 7, 8, 9, 17, 17', 18, 18'. 19, 19', 46, 47).

2. Verfahren nach Anspruch 1, **dadurch gekennzeichnet,** daß die im Basisbereich liegenden Stoßkanten (6, 7, 17, 17') mindestens bereichsweise vor der Endformgebung gefügt werden.

3. Verfahren nach Anspruch 1 oder 2 zur Herstellung eines Rohrs mit einer kegelstumpfförmigen Querschnittserweiterung an mindestens einem Ende, **gekennzeichnet durch** die Verwendung einer Platine (1, 14, 21) mit einem Umformabschnitt (3, 15, 22) trapezförmiger Konfiguration an einem Ende und symmetrischer Ausbildung entlang ihrer Mittellängsachse (MLA).

4. Verfahren nach Anspruch 3, **gekennzeichnet durch** die Verwendung einer Platine (14, 21), bei der sich an den trapezförmigen Umformabschnitt (15, 22) weitere trapezförmige und/oder rechteckige Umformabschnitte (16, 23) anschließen.

5. Verfahren nach einem der Ansprüche 1 bis 4, **dadurch gekennzeichnet,** daß dem Umformabschnitt (23, 31) ein rampenartiger Aufgleitbereich (26, 28) zugeordnet ist.

6. Verfahren nach einem der Ansprüche 1 bis 5, **dadurch gekennzeichnet,** daß vor der Umformung der Platine (48) eine gezielte walzende Verformung der Platine (48) mit in Walzrichtung (WR) bereichsweise wechselnden Platinendicken (s₁-s₄) erfolgt.

## Claims

1. A method of producing a tube with portions having different cross-sectional configurations, characterised by the following steps:
a) Producing a blank (1, 14, 20, 48) having a rectangular base region (2, 11', 21, 43) to which at least one shaped portion (3, 15, 44, 59) is integrally attached,
b) Shaping the base region (2, 11', 21, 43) as a tube and shaping the shaped region (3, 15, 44, 59) as a spiral,
c) Giving the tube its final shape,
d) Joining the abutting edges (6, 7, 8, 9, 17, 17', 18, 18', 19, 19', 46, 47).

2. A method according to claim 1, characterised in that the abutting edges (6, 7, 17, 17') in the base region are joined at least at places before final shaping.

3. A method according to claim 1 or 2 for producing a tube having a frusto-conically widening cross-section at at least one end, characterised by use of a blank (1, 14, 21) comprising a shaped portion (3, 15, 22) having a trapezoidal configuration at one end and symmetrical along its central longitudinal axis (MLA).

4. A method according to claim 3, characterised by use of a blank (14, 21) wherein additional trapezoidal and/or rectangular shaped portions (16, 23) adjoin the trapezoidal shaped portion (15, 22).

5. A method according to any of claims 1 to 4, characterised in that a sloping sliding region (26, 28) is associated with the shaped portion (23, 31).

6. A method according to any of claims 1 to 5, characterised in that before being shaped, the blank (48) is deformed in controlled manner by rolling so that the thickness (s₁-s₄) of the blank varies from one place to another in the direction of rolling (WR).

## Revendications

1. Procédé pour la fabrication d'un tube à section transversale variable, caractérisé par les dispositions suivantes :
a) mise en place d'une platine (1, 14, 20, 48) avec une zone de base rectangulaire (2, 11', 21, 43), sur laquelle est rattachée d'une seule pièce au moins une section de déformation (3, 15, 44, 59),
b) déformation tubulaire de la zone de base (2, 11', 21, 43) et déformation hélicoïdale de la section de déformation (3, 15, 44, 59),
c) mise en forme finale du tube,
d) jonction des bords de liaison (6, 7, 8, 9, 17, 17', 18, 18', 19, 19', 46, 47).

2. Procédé selon la revendication 1, caractérisé en ce que les bords de liaison se situant dans la zone de base (6, 7, 17, 17') sont joints au moins par zones avant la mise en forme finale.

3. Procédé selon la revendication 1 ou 2, pour la fabrication d'un tube avec un élargissement de section transversale en forme de cône tronqué sur au moins une extrémité, caractérisé par l'utilisation d'une platine (1, 14, 21) avec une section de déformation (3, 15, 22) de configuration trapézoïdale sur une extrémité et la formation symétrique le long de son axe longitudinal médian (MLA).

4. Procédé selon la revendication 3, caractérisé par l'utilisation d'une platine (14, 21), dans laquelle on raccorde sur la section de déformation trapézoïdale (15, 22) d'autres sections de déformation (16, 23) trapézoïdales et/ou rectangulaires.

5. Procédé selon l'une des revendications 1 à 4, caractérisé en ce qu'à la section de déformation (23, 31) on affecte une zone de glissement en forme de rampe (26, 28).

6. Procédé selon l'une des revendications 1 à 5, caractérisé en ce qu'avant la déformation de la platine (48) s'effectue une déformation de laminage ciblé de la platine (48) avec des épaisseurs de platine (S₁-S₄) alternant par zones dans la direction de laminage (WR).
